# EUROPÄISCHE PATENTSCHRIFT

(11) **EP 1 083 975 B1**
(45) Veröffentlichungstag und Bekanntmachung des Hinweises auf die Patenterteilung: **18.08.2004**
(21) Anmeldenummer: 99920532.1
(22) Anmeldetag: 02.06.1999
(51) Int. Cl.: A63C 17/26, A63C 17/22

(54) **RAD FÜR INLINE SKATES**
WHEEL FOR INLINE SKATES
ROUE POUR PATIN A ROUES ALIGNEES

(30) Priorität: 10.06.1998 CH 125498
(43) Veröffentlichungstag der Anmeldung: 21.03.2001
(73) Patentinhaber: Lumpert, Jürg B., 8038 Zürich (CH)
(72) Erfinder: Lumpert, Jürg B., 8038 Zürich (CH)
(74) Vertreter: OK pat AG
(86) Internationale Anmeldenummer: PCT/CH1999/000238
(87) Internationale Veröffentlichungsnummer: WO 1999/064127

(56) Entgegenhaltungen:
- EP-A- 0 793 984
- DE-U- 9 604 705
- US-A- 5 552 972
- US-A- 5 580 093

## Beschreibung

Die Erfindung bezieht sich auf ein Rad für Inline Skates gemäß dem Oberbegriff des Anspruchs 1.

Der im Rad enthaltene Generator erzeugt elektrischen Strom, mit dem z.B. optische oder akustische Warneinrichtungen betrieben werden können. Solche Räder werden beispielsweise vorteilhaft dann verwendet, wenn die Inline Skates auch bei Dunkelheit benutzt werden sollen. Das beim Fahren mit den Inline Skates entstehende blinkende Licht bewirkt eine größere Beachtung des Fahrers. Damit wird das Risiko zum Zusammenstößen mit anderen Personen verringert.

Ein Rad der im Oberbegriff des Anspruchs 1 genannten Art ist aus der EP-A2-0 793 984 bekannt. In das Rad ist dabei ein Generator integriert, der beim Drehen des Rades elektrische Energie erzeugt, die beispielsweise von Leuchtdioden in sichtbares Licht umgesetzt wird. Aus EP-A2-0 823 267 ist ein ähnliches Rad bekannt, dessen Generator zudem noch Informationen über den zurückgelegten Weg generiert.

Die elektrische Energie wird aus der kinetischen Energie des sich drehenden Rades gewonnen, was zur Folge hat, daß das Rad eine deutlich spürbare Bremswirkung aufweist, die vom Benutzer als unangenehm empfunden wird, weil der Rollwiderstand größer ist, so daß der Benutzer zur Fortbewegung mehr Kraft aufbringen muß.

Bekannt sind außerdem Räder der Firma "to be ag", Cham, Schweiz, bei denen der Generator gegenüber der Ausführung gemäß der EP-A1-0 983 984 fertigungstechnisch optimiert ist. Der Generator besteht aus einem zwölf runde Magnete tragenden Magnethalter, einem Kurzschlußring und einer Rotor-Baueinheit mit Polblechen und Spule.

Der Erfindung liegt die Aufgabe zugrunde, einen solchen Generator hinsichtlich der Energieausbeute zu optimieren, so daß die Bremswirkung vermindert wird.

Die genannte Aufgabe wird erfindungsgemäß durch die Merkmale des Anspruchs 1 gelöst. Vorteilhafte Weiterbildungen ergeben sich aus den abhängigen Ansprüchen.

Aus US-A-5,552,972 und aus DE-U-296 04 705 sind Räder für Inline Skates bekannt, die einen Generator für elektrische Energie enthalten. Der Generator wird gebildet durch Magnete, eine von einem Kurzschlußring umgebene Spule und Polbleche.

Nachfolgend wird ein Ausführungsbeispiel der Erfindung anhand der Zeichnung näher erläutert.

Es zeigen:
- Fig. 1: eine Explosionsdarstellung der zu einem Rad zusammensetzbaren Bestandteile,
- Fig. 2: eine Explosionsdarstellung der einen Generator bildenden Teile,
- Fig. 3a: und 3b Schemata von Einzelheiten des Generators in einer ersten möglichen Position in zwei verschiedenen Ansichten,
- Fig. 4a: und 4b Schemata der gleichen Einzelheiten in einer zweiten möglichen Position und
- Fig. 5: eine perspektivische Ansicht eines zugehörigen Bestandteils.

In der Fig. 1 bedeutet 1 ein Radreifen, in den von beiden Seiten her je eine Radscheibe 2 einsetzbar ist, wie dies aus EP-A-0 819 456 bekannt ist. In Zentralbohrungen 3 dieser Radscheiben 2 paßt je ein Kugellager 4. Bei montiertem Rad kommen in den vom Radreifen 1 und den beiden Radscheiben 2 umschlossenen Raum ein eine Vielzahl von Magneten 5 aufweisender Magnetträger 6 und eine Baugruppe 7 zu liegen. Zwischen den beiden Radscheiben 2 befindet sich zudem eine Hülse 8, in deren Bohrung eine nicht dargestellte Achse des Laufwerks der Inline Skates verläuft.

Die Baugruppe 7 enthält jene Teile, die zusammen mit dem Magnetträger 6 und deren Magneten 5 einen Generator für elektrischen Strom bilden. Zudem enthält die Baugruppe 7 eine Elektronikschaltung sowie beispielsweise Leuchtdioden, die den vom Generator erzeugten Strom in sichtbares Licht umwandeln und abstrahlen. Zusätzlich oder alternativ zu den Leuchtdioden können in der Baugruppe 7 auch Bauelemente zur Erzeugung eines akustischen Signals vorhanden sein, wie dies aus EP-A2-0 821 982 bekannt ist, und/oder Mittel zur Generierung von Wegimpulsen und daraus abzuleitenden Größen, wie dies aus EP-A2-0 823 267 bekannt ist.

In der Fig. 2 sind die Einzelteile des Generators gezeigt. Es sind dies ein Rotor R, der aus gebogenen Polblechen 9, geraden Polblechen 10 und einer innerhalb der von den Polblechen 9, 10 gebildeten Kammer angeordneten Spule 11 besteht. Ein so aufgebauter Rotor R ist durch die Ausführungsform der Firma "to be AG" bekannt. In eine zentrische Bohrung 12 des Rotors R wird eine geschlitzte Kurzschlußhülse 13 eingesetzt, die die schon erwähnte Achse des Laufwerks der Inline Skates umgreift. Die Kurzschlußhülse 13 hat die Aufgabe, den magnetischen Kreis zu schließen. Durch den Schlitz in der Kurzschlußhülse 13 wird das Entstehen eines selbstinduzierten elektrischen Stroms in der Kurzschlußhülse 13 verhindert.

In der Fig. 2 ist weiter der schon erwähnte Magnetträger 6 dargestellt, in dem eine Anzahl von Magneten 5 angeordnet ist. Die Magnete 5 sind längs ihrer sehr kurzen Achse magnetisiert und im Magnetträger 6 so angeordnet, daß bei der Hälfte der Magnete 5 der magnetische Nordpol dem Rotor R zugekehrt ist, während bei der anderen Hälfte der Magnete 5 der magnetische Südpol dem Rotor R zugekehrt ist, wobei sich jeweils die benachbarten Magnete 5 in ihrer Magnetisierungsrichtung unterscheiden. In der Fig. 2 sind zwölf Magnete 5 gezeigt. Damit handelt es sich um einen sechspoligen Generator, der entsprechend bei einer vollen Umdrehung sechs Sinuswellenzüge der Spannung erzeugt. Auf der dem Rotor R abgewandten Seite des Magnetträgers 6 ist ein Kurzschlußring 14 angeordnet. Der Körper des Magnetträgers 6 kann vorteilhaft aus Polycarbonat oder Polyamid, eventuell auch glasfaserverstärkt, hergestellt sein und Aussparungen enthalten, in die die Magnete 5 einerseits und der Kurzschlußring 15 andererseits eingelegt sind. Damit entsteht eine kompakte Bauweise.

Während der Magnetträger 6 und der damit verbundene Kurzschlußring 14 mit dem sich drehenden Rad verbunden ist, so daß er beim Drehen des Rades ebenfalls dreht, ist der Rotor R mit der nicht dargestellte Achse des Laufwerks der Inline Skates gekoppelt, so daß der Rotor R sich nicht dreht und damit eigentlich als Stator bezeichnet werden kann. Diese gegenüber üblichen Generatoren umgekehrte Bauweise ist vorteilhaft, weil der Rotor R eine größere Masse als die Einheit aus Magnetträger 6 und Kurzschlußring 14 hat. Es muß also weniger Masse beschleunigt werden und außerdem werden radiale Kräfte vermieden. Durch die beim Drehen des Rades entstehende Relativbewegung zwischen Rotor R und der Baueinheit aus Magneträger 6 und Kurzschlußring 14 wird elektrische Energie erzeugt, die den schon erwähnten Zwecken zugeführt wird.

Erfindungsgemäß ist zwischen dem Rotor R und dem Magnetträger 6 eine Polscheibe 15 angeordnet, die eine definierte Lage zum Magnetträger 6 hat. Die Polscheibe 15 weist genau so viele Polelemente 16 auf wie im Magnetträger 6 Magnete 5 vorhanden sind, im gezeigten Beispiel als zwölf Stück. Dadurch ist jedem Magnet 5 ein Polelement 16 zugeordnet. Der Körper der Polscheibe 15 ist beispielsweise ebenfalls aus Polycarbonat oder Polyamid, eventuell auch glasfaserverstärkt, hergestellt und enthält Aussparungen enthalten, in die die Polelemente 16 eingelegt sind.

In den Fig. 3a und 3b ist die relative Lage der Polelemente 16 zu den Magneten 5 dargestellt, wobei die Fig. 3a eine transparente Aufsicht, die Fig. 3b eine Abwicklung des Umfangs zeigt. Jedes Polelement 16 hat vorteilhaft die Form eines Ausschnitts eines Kreisrings. Der Kreisring ist dabei bestimmt durch die Lage der Magnete 5, die ihrerseits auf einem Kreisbogen angeordnet und über den Kreisbogen gleichmäßig verteilt sind. Die einzelnen Polelemente 16 haben vorteilhaft eine solche Größe, daß die Magnete 5 den Inkreis deren Fläche darstellen. Die Polelemente 16 können auch etwas größer sein. Jedes Polelement 16 steht in der definierten Lage einem der Magneten 5 so gegenüber, daß Polelement 16 und Magnet 5 genau aufeinander liegen, wobei das Flächenzentrum Z₁₆ des Polelements 16 mit dem Flächenzentrum Z₅ des Magneten 5 fluchtet.

Die Polelemente 16 bewirken eine gleichmäßigere Verteilung der Feldlinien F der Magnete 5. Besonders gleichmäßig ist die Verteilung der Feldlinien F, wenn die einander zugekehrten Kanten benachbarter Polelemente 16 wenigstens annähernd parallel verlaufen. Damit wird der Wirkungsgrad des Generators erhöht. Mit den innerhalb eines Rades bestehenden räumlichen Abmessungen ist die mit einem solchen Generator erzeugbare elektrische Energie für den vorgesehenen Zweck durchaus mindestens ausreichend. So wird es durch die Anordnung der Polelemente 16 und deren Form möglich, die Größe der Magnete 5 und/oder deren Stärke etwas zu verringern. Damit verbunden ist eine kleinere Bremswirkung, so daß durch diese einfache Maßnahme der erfindungsgemäße Zweck erreicht wird.

Der magnetische Kreis wird gebildet durch: Nordpol eines der Magneten 5, zugehöriges Polelement 16, Luftspalt mit den Feldlinien, Polelement 16 des benachbarten Magneten 5, Südpol des benachbarten Magneten 5, Magnet 5, Nordpol dieses Magneten 5, Kurzschlußring 14, Südpol des einen Magneten 5 wieder zum Nordpol des einen Magneten 5.

Es ist nun vorteilhaft, die Polelemente 16 relativ zu den Magneten 5 verschiebbar anzuordnen. In den Fig. 4a und 4 b, wiederum in transparenter Aufsicht und als Abwicklung des Umfangs dargestellt, ist eine zweite definierte relative Lage der Polelemente 16 zu den Magneten 5 gezeigt. In dieser zweiten Lage ist der ganze Ring der Polelemente 16 so verschoben, daß das Flächenzentrum Z₅ der Magnete 5 genau zwischen zwei Polelementen 16 liegt. Das entspricht bei einer Anordnung mit zwölf Magneten 5 und zwölf Polelementen 16 einer relativen Verdrehung um 15 Grad. Der magnetische Kreis in dieser zweiten definierten Lage wird gebildet durch Nordpol eines der Magneten 5, Polelement 16, Südpol des benachbarten Magneten 5, Magnet 5, Nordpol dieses Magneten 5, Kurzschlußring 14, Südpol des einen Magneten 5 wieder zum Nordpol des einen Magneten 5. Dadurch entsteht ein Kurzschluß des magnetischen Kreises, so daß keine Feldlinien F nach außen treten. Der Rotor R schneidet bei seiner relativen Drehung gegenüber dem Magnetträger 6 keine Feldlinien F. Somit wird auch keine Spannung induziert und die Bremswirkung entfällt.

Wenn also die Polscheibe 15 von der ersten definierten Lage in die zweite definierte Lage gebracht wird, wird die Erzeugung elektrischer Energie unterbunden und gleichzeitig die Bremswirkung aufgehoben. Durch diese Maßnahme ist also gleichzeitig die Beleuchtung abschaltbar. Diese Abschaltung ist beispielsweise beim Gebrauch der Inline Skates bei vollem Tageslicht sinnvoll und wegen der wegfallenden Bremswirkung auch für den Benutzer vorteilhaft. Die relative Verdrehung von Polscheibe 15 zu Magnetträger 6 kann dadurch erreicht werden, daß am Magnetträger 6 mindestens ein Zapfen angeformt ist, der durch eine Aussparung in einer der Radscheiben 2 zugänglich ist.

Die Polbleche 9, 10, die Polelemente 16, die Kurzschlußhülse 13 und der Kurzschlußring 14 bestehen vorteilhaft aus nicht komorientiertem Si-Fe. Da dieser Werkstoff korrosionsempfindlich ist, ist es vorteilhaft, diese Teile zu vernickeln. Die Magnete 5 können bei geringen Anforderungen an die Energieausbeute aus Ferrit bestehen, bei höheren Anforderungen aber aus Seltenen Erden, beispielsweise Neodym.

Fig. 5 zeigt eine Ansicht des Magnetträgers 6 von jener Seite her, auf der der Kurzschlußring 14 eingelegt ist. Diese Seite ist der benachbarten Radscheibe 2 (Fig. 1) zugewandt. Auf dieser Seite sind am Magnetträger 6 zwei Zapfen 20 angeformt, die dazu dienen, den Magnetträger 6 gegenüber der Polscheibe 15 zu verdrehen, im Beispiel mit zwölf Magneten 5 um 15 Grad. Die Zapfen 20 sind dabei so angeordnet, daß sie durch Öffnungen in der Radscheibe 2 (Fig. 1) von außen zugänglich sind. Mit der Bezugszahl 20' ist die zweite Position gezeigt, bei der die in den Fig. 4a und 4b dargestellte relative Lage der Polelemente 16 zu den Magneten 5 vorliegt. Durch manuelles Angreifen an den Zapfen 20 kann also das Ein- bzw. Ausschalten der Stromerzeugung und damit des Betriebs der Warneinrichtung erreicht werden.

## Patentansprüche

1. Rad für Inline Skates, bestehend aus einem als Lauffläche dienenden Radreifen ( 1 ), zwei in den Radreifen (1) einsetzbaren Radscheiben (2), in deren zentrische Bohrungen (3) Kugellager (4) einsetzbar sind, bei dem innerhalb des vom Radreifen (1) und den Radscheiben (2) umschlossenen Raumes ein Generator für elektrischen Strom angeordnet ist, der aus einem eine Vielzahl von Magneten (5) aufweisenden Magnetträger (6), einem Kurzschlußring (14) und einem Rotor (R) besteht, **dadurch gekennzeichnet,**
- **daß** zwischen dem Rotor (R) und dem Magnetträger (6) eine Polscheibe (15) angeordnet ist, die eine definierte Lage zum Magnetträger (6) hat,
- **daß** diese Polscheibe (15) eine der Zahl der Magnete (5) entsprechende Zahl von Polelementen (16) aufweist,
- **daß** jedes Polelement (16) annähernd die Form eines Abschnitts eines Kreisrings aufweist und
- **daß** jedes Polelement (16) in der definierten Lage einem der Magneten (5) so gegenüber steht, daß das Flächenzentrum Z₁₆ des Polelements (16) mit dem Flächenzentrum Z₅ des Magneten (5) fluchtet.

2. Rad nach Anspruch 1, **dadurch gekennzeichnet, daß** die einander zugekehrten Kanten benachbarter Polelemente (16) parallel verlaufen.

3. Rad nach Anspruch 2, **dadurch gekennzeichnet, daß** die Polelemente (16) mindestens so groß sind, daß die Magnete (5) den Inkreis der Fläche der Polelemente (16) bilden.

4. Rad nach einem der Ansprüche 1 bis 3, **dadurch gekennzeichnet, daß** der Magnetträger (6) gegenüber der Polscheibe (15) eine zweite definierte Lage besitzt, bei der die Flächenzentren Z₅ der Magnete genau zwischen zwei Flächenzentren Z₁₆ benachbarter Polelemente (16) liegen.

5. Rad nach Anspruch 4, **dadurch gekennzeichnet, daß** die relative Verschiebung zwischen Magnetträger (6) und Polscheibe (15) durch mindestens einen am Magnetträger (6) angeformten Zapfen (20) erfolgt, der durch eine Aussparung in einer der Radscheiben (2) zugänglich ist.

## Claims

1. Wheel for inline skates, consisting of a tyre (1) serving as the running surface, two wheel discs (2) that can be inserted in the tyre (1) and in the central holes (3) of which ball bearings (4) can be inserted, and accommodated inside the space contained inside the tyre (1) and the wheel discs (2), an electric generator made up of a magnet carrier (6) provided with a number of magnets (5), a short circuit ring (14) and a rotor (R), **characterized in that**:
- between the rotor (R) and the magnet carrier (6) is situated a pole plate (15) having a defined position relative to the magnet carrier (6),
- this pole plate (15) displays a number of pole elements (16) corresponding to the number of magnets (5),
- each pole element (16) displays approximately the shape of a segment of a ring, and
- each pole element (16) is positioned opposite the defined position of one of the magnets (5) in such a way that the centre Z₁₆ of the surface of the pole element (16) is aligned with the centre Z₅ of the surface of the magnet (5).

2. Wheel according to Claim 1, **characterized in that** the facing edges of adjacent pole elements (16) are parallel to each other.

3. Wheel according to Claim 2, **characterized in that** the pole elements (16) are at least sufficiently large for the magnets (5) to form the inscribed circle of the surface of the pole elements (16).

4. Wheel according to one of Claims 1 to 3, **characterized in that** the magnet carrier (6) possesses a second defined position in relation the pole plate (15), in which the centres Z₅ of the surface of the magnets lie exactly between two centres Z₁₆ of the surface of adjacent pole elements (16).

5. Wheel according to Claim 4 **characterized in that** the relative displacement between magnet carrier (6) and pole plate (15) is determined by at least one stud (20) which is formed on the magnet carrier (6) and is accessible through an opening in one of the wheel discs (2).

## Revendications

1. Roue pour roller en ligne se composant d'un bandage de roue (1) faisant office de surface de roulement, de deux disques de roue (1) venant s'insérer à l'intérieur dudit bandage, les disques de roue présentant des alésages centraux (3) dans lesquels peuvent être placés des roulements à billes (4), dans laquelle à l'intérieur de l'espace délimité par le bandage de roue (1) et les disques de roue (2) est positionné un générateur destiné à produire un courant électrique, le générateur comportant un support magnétique (6) présentant une multitude d'aimants (5) ainsi qu'une bague court-circuitée (14) et un rotor (R), la roue **se caractérisant en ce que**,
- entre le rotor (R) et le support magnétique (6) est situé un disque polaire (15) positionné de manière bien définie par rapport au support magnétique (6),
- **en ce que** le disque polaire (15) présente un nombre d'éléments polaires (16) correspondant au nombre d'aimants (5),
- **en ce que** chaque élément polaire (16) présente une forme se rapprochant de celle d'un segment d'anneau de cercle et
- **en ce que** chaque élément polaire (16), selon le positionnement bien précis qui est le sien, se trouve faire face à l'un des aimants (5) de sorte que la face centrée Z₁₆ de l'élément polaire (16) soit alignée avec la face centrée Z₅ de l'aimant (5).

2. Roue selon la revendication 1, **caractérisée en ce que** les bords adjacents de chaque élément polaire (16) se développent parallèlement les uns aux autres.

3. Roue selon la revendication 2, **caractérisée en ce que** les éléments polaires (16) sont au moins d'une dimension telle que les aimants (5) constituent le cercle inscrit de la surface desdits éléments polaires (16).

4. Roue selon l'une des revendications 1 à 3, **caractérisée en ce que** le support magnétique (6) présente par rapport au disque polaire (15) une seconde position bien définie selon laquelle les faces centrées Z₅ des aimants se trouvent exactement placées entre deux faces centrées Z₁₆ d'éléments polaires (16) adjacents.

5. Roue selon la revendication 4, **caractérisée en ce que** le décalage relatif entre support magnétique (6) et disque polaire (15) est obtenu grâce au moins à un tenon (20) moulé sur le support magnétique (6), ledit tenon étant accessible grâce à un évidement pratiqué dans l'un des disques de roue (2).
